# EUROPÄISCHE PATENTSCHRIFT

(11) **EP 0 586 674 B1**
(45) Veröffentlichungstag und Bekanntmachung des Hinweises auf die Patenterteilung: **05.08.1998**
(21) Anmeldenummer: 93907849.9
(22) Anmeldetag: 29.03.1993
(51) Int. Cl.: A47C 3/02, A47C 9/00

(54) **AKTIVDYNAMISCHE SITZVORRICHTUNG**
ACTIVE DYNAMIC SEAT
SIEGE DYNAMICO-ACTIF

(30) Priorität: 27.03.1992 DE 4210097
(43) Veröffentlichungstag der Anmeldung: 16.03.1994
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.
(86) Internationale Anmeldenummer: EP9300760
(87) Internationale Veröffentlichungsnummer: WO9319646

(56) Entgegenhaltungen:
- CH-A- 422 254
- DE-B- 1 205 666
- FR-A- 1 534 784
- US-A- 2 048 148
- US-A- 4 974 904

## Beschreibung

Die Erfindung betrifft eine aktivdynamische Sitzvorrichtung mit den Merkmalen des Oberbegriffs des Patentanspruchs 1.

Herkömmliche Sitzmöbel sind in den meisten Fällen so konzipiert, den der Körper, insbesondere der Rücken, durch entsprechend gestaltete Sitzflächen und Lehnen in einer anatomisch möglichst günstigen Lage unterstützt wird. Obwohl derartige Sitzmöbel häufig als bequem empfunden werden, weisen diese den entscheidenden Nachteil auf, daß der Körper auf derartigen Sitzmöbeln lediglich passiv sitzt, d.h. die Rückenmuskeln werden kaum beansprucht und die Bandscheiben werden lediglich statisch "auf Druck" belastet. Dadurch führt der längere Gebrauch derartiger Sitzvorrichtungen zu einer Degeneration der Rückenmuskeln und zu einer Abnutzung der Bandscheiben. Gesundheitliche Schäden und Schmerzen im Rücken- und Hüftbereich (z.B. Ischias) sind die häufige Folge derartig statischen und passiven Sitzens.

Aus diesem Grund wurden Sitzvorrichtungen entwickelt, die ein sogenanntes aktives dynamisches Sitzen ermöglichen, bei dem die Rückenmuskulatur und die Bandscheiben stets leicht in Aktion sind. Diese aktive dynamische Sitzhaltung wird in praktisch allen Fällen dadurch erreicht, den der eigentliche Sitz der Sitzvorrichtung in einer labilen Lage gehalten ist und ggf. zusätzlich in vertikaler Richtung federt.

Aus der US-4,974,904 ist eine Sitzvorrichtung bekannt, bestehend aus einem Fußteil sowie einem sesselartigen Sitzteil, wobei an der Unterseite des Sitzteils eine Halbkugel angebracht ist, die auf einem Lagerring an der Oberseite des Fußteils aufliegt. Durch die Halbkugel ist das Sitzteil in alle Richtungen schwenkbar. Zwischen der Unterseite der Halbkugel und dem Fußteil ist eine Rückstellvorrichtung in Form einer Feder angebracht, welche über einen Spanner in ihrer Zugkraft eingestellt werden kann.

Die Sitzvorrichtung gemäß der US-4,974,904 erlaubt zwar ein Kippen der Sitzfläche in jede Richtung, jedoch entspricht dies allein nicht der Philosophie des aktivdynamischen Sitzens. Durch das Kippen der Sitzfläche werden nur gewisse Muskelpartien im unteren Bereich des Rückens beansprucht. Die restlichen Muskeln bleiben passiv. Der Erfindung liegt daher die Aufgabe zugrunde, die Sitzvorrichtung der US-PS 4,974,904 so weiterzubilden, daß beim Sitzen sämtliche Rückenmuskeln leicht in Bewegung bleiben. Diese Aufgabe wird erfindungsgemäß dadurch gelöst, daß
zwischen Sitzteil und Fußteil ein Zwischenstück vorgesehen ist;
die Vorrichtung zur Rückstellung zwischen der Unterseite der Sitzschale und dem Zwischenstück angeordnet ist und
das zwischenstück in vertikaler Richtung federnd auf dem Fußteil ausgebildet ist.

Die wichtigste Funktion für das aktivdynamische Sitzen ist die vertikale Federung bei einer relativ geringen Federkraft. Diese vertikale Federung wird erfindungsgemäß dadurch erreicht, daß zwischen Sitzteil und Fußteil ein Zwischenstück geschaltet ist, die Rückstellvorrichtung zwischen Unterseite der Sitzschale und des Sitzeils und dem Zwischenstück angeordnet ist und zuletzt das Zwischenstück federnd auf dem Fußteil sitzt.

Durch die schalenförmige, nach unten konvexe Ausbildung der Unterseite des Sitzteils wird auf einfache Weise die Lagerung des Sitzteils, beispielsweise mittels eines an einem Kopfteil des Zwischenstücks angeordneten Kugellagerrings ermöglicht. Das Sitzteil ist somit taumelbar, d. h. um zwei zueinander senkrecht stehende Achsen drehbar gelagert, wobei beide Drehachsen in einer Ebene senkrecht zur vertikalen Achse des Zwischenstücks liegen.

Der eigentliche Drehpunkt des Sitzteils befindet sich somit - je nach Ausbildung des Sitzteils - in den meisten Fällen oberhalb der eigentlichen Sitzfläche.

Durch die freie Taumelbarkeit des Sitzteils der erfindungsgemäßen Sitzvorrichtung ist einerseits das aktivdynamische Sitzen gewährleistet. Andererseits ist durch die Lage des Dreh- bzw. Taumelpunkts sichergestellt, daß die Sitzvorrichtung auch von praktisch ungeübten Personen ohne lange Eingewöhnungszeit verwendet werden kann, da das Gleichgewicht der erfindungsgemäßen Sitzvorrichtung nicht in dem hohen Maße labil ist, wie bei bisher bekannten aktivdynamischen Sitzvorrichtungen.

Weitere Ausführungsformen der Erfindung ergeben sich aus den Unteransprüchen.

Die Erfindung wird nachfolgend anhand in der Zeichnung dargestellter Ausführungsbeispiele näher erläutert. In der Zeichnung zeigen:
- Fig. 1: ein erstes Ausführungsbeispiel der erfindungsgemäßen Sitzvorrichtung;
- Fig. 2: ein zweites Ausführungsbeispiel der erfindungsgemäßen Sitzvorrichtung und.

Das in Fig. 1 dargestellte Ausführungsbeispiel der erfindungsgemäßen aktivdynamischen Sitzvorrichtung besteht aus einen Fußteil 1, einem damit verbundenen Zwischenstück 2 und einem Sitzteil 3.

Das Fußteil 1 weist mehrere, beispielsweise fünf Füße 4 auf, um einen sicheren Stand der Sitzvorrichtung zu gewährleisten. Selbstverständlich kann das Fußteil 1 jedoch auch jede beliebige andere Form annehmen, die dazu geeignet ist, die Standfestigkeit der Sitzvorrichtung sicherzustellen, wie beispielsweise eine leicht konvex nach oben gewölbte kreisförmige Platte. Weiterhin können am Fußteil 1 mehrere Rollen angeordnet sein, um das Verschieben der Sitzvorrichtung zu ermöglichen.

In einer weiteren, nicht dargestellten Ausführungsform, kann das Fußteil 1 auch eine leicht konvex nach unten gewölbte Auflagefläche aufweisen, welche ebenfalls das Verschieben der Sitzvorrichtung durch die geringere Auflagefläche erleichtert. Darüber hinaus hat sich gezeigt, daß sich eine derartige, sehr geringe konvexe Wölbung der Auflagefläche - bei einem Durchmesser des Fußteils von ca. 50 cm bis 60 cm sollte der Randbereich des Fußteils einen Abstand von ca. 0,5 cm bis 1 cm von einer ebenen Auflagefläche aufweisen - durch das hierdurch ermöglichte zusätzliche Taumeln der gesamten Sitzvorrichtung positiv auf das erwünschte Sitzverhalten auswirkt.

In der vertikalen Achse des Fußteils 1 ist ein zylindrisches Teil 5 des Zwischenstücks 2 angeordnet, welches in einen hohlzylindrischen Fortsatz 6 des Kopfteils 7 des Zwischenstücks 2 eingreift. Der Innendurchmesser des hohlzylindrischen Fortsatzes 6 entspricht dabei im wesentlichen dem Außendurchmesser des zylindrischen Teils 5, so daß dieses in vertikaler Richtung in dem hohlzylindrischen Fortsatz 6 geführt wird.

Zwischen der oberen Wandung des hohlzylindrischen Fortsatzes 6 und der oberen Fläche des zylindrischen Teils 5 ist zur federnden Ausbildung des Zwischenstücks 2 eine Schraubenfeder 8 angeordnet. Um ein Abziehen des hohlzylindrischen Fortsatzes 6 vom zylindrischen Teil 5 zu verhindern, ist die oberste bzw. unterste Windung der Schraubenfeder 8 durch eine nicht näher dargestellte Befestigungsvorrichtung mit der oberen Wandung des hohlzylindrischen Fortsatzes 6 bzw. der Oberseite des zylindrischen Teils 5 verbunden.

Das Kopfteil 7 des Zwischenstücks 2 besteht aus mehreren, sich bogenförmig nach oben erstreckenden Armen 9, an deren oberen Enden ein Ring 10 befestigt ist. An diesem Ring 10 sind in vorzugsweise äquidistanten Abständen mehrere, in nicht näher dargestellten Käfigen drehbar gelagerte Kugeln 11 angeordnet, welche ein Kugellager für das Sitzteil 3 bilden.

Das Sitzteil 3 besteht aus einer im wesentlichen kreisförmigen Platte 12, auf deren Oberseite ein Sitzkissen 13 angeordnet ist. Das Sitzkissen 13 kann beispielsweise aus mit Stoff bezogenem Schaumstoffmaterial bestehen und ggf. fest oder lösbar mit der Platte 12 verbunden sein. Zur Förderung einer anatomisch günstigen Sitzhaltung kann das Sitzkissen 13 konvex, konkav, eben oder keilförmig ausgebildet sein. Bei einer keilförmigen Ausbildung sollte sich dabei das höhere Ende des Keils im Rücken der sitzenden Person befinden.

Weiterhin kann das Sitzkissen in einer bevorzugten Ausführungsform einen formstabilen Kern aufweisen, um die zur Verbesserung der Sitzhaltung gewünschte Form auch unter Belastung im wesentlichen aufrechtzuerhalten.

An der Unterseite der Platte 12 ist eine konvex nach unten ausgebildete Sitzschale 14 ausgebildet, welche mit ihrer unteren Fläche auf den am Ring 10 angeordneten Kugeln 11 aufliegt und auf diese Weise taumelbar gelagert ist. Die Sitzschale 14 weist dabei vorzugsweise die Form eines Kugelabschnitts auf.

Zur Begrenzung der Taumelbewegung des Sitzteils 3 wird der Durchmesser der Platte 12 größer gewählt als der Durchmesser des Rings 10 und der obere Durchmesser der Sitzschale 14, so daß der Ring 10 zugleich in jeder Richtung einen Anschlag für die Platte 12 bildet. Der maximale Kippwinkel des Sitzteils 3 - vorzugsweise ca. 10° bis 20° - wird dabei durch die entsprechende Wahl des Durchmessers des Rings 10 in Abhängigkeit von der Form bzw. des Radius der Sitzschale 14 festgelegt.

Zur Rückstellung des Sitzteils 3 in die neutrale Lage bei fehlender Belastung weist die erfindungsgemäße Ausführungsform nach Fig. 1 eine Rückstellvorrichtung 15 auf, welche in der vertikalen Achse am Boden der Sitzschale 14 bzw. am Kopfteil 7 angreift. Die Rückstellvorrichtung 15 kann dabei als Schraubenfeder, Gummiband oder sonstiges federndes Element ausgebildet und ggf. bereits in der neutralen Lage vorgespannt sein. Hierdurch wird gleichzeitig das Abheben des Sitzteils 3 von der übrigen Sitzvorrichtung verhindert.

Anstelle der Kugellagerung der Sitzschale 14 kann das Kopfteil des Zwischenstücks auch als nach oben offene Schale mit im wesentlichen gleichem Radius ausgebildet sein, so daß das Sitzteil 3 gleitend in dem als Schale ausgebildeten Kopfteil 7 des Zwischenstücks 2 gelagert ist. Hierzu kann die konvexe Unterseite der Sitzschale 14 und/oder die konkave Innenfläche des Kopfteils 7 aus flexiblem, aber formbeständigem Material bestehen oder damit beschichtet sein, um einen flächigen Kontakt und somit eine gleichmäßige Kippbewegung zu gewährleisten. Hierzu sollten die aufeinander gleitenden Flächen aus einem Material mit geringem Reibwert bestehen oder damit beschichtet sein, um eine entsprechend leichtgängige Lagerung des Sitzteils 3 sicherzustellen.

Das in Fig. 2 dargestellte Ausführungsbeispiel der Erfindung besteht ebenfalls aus einem Fußteil 1, einem Zwischenstück 2 sowie einem Sitzteil 3.

Das Fußteil 1 besteht im wesentlichen aus einem Basisteil 20 in Form eines Hohlkegelabschnitts oder aus mehreren, vorzugsweise fünf Füßen. Das Basisteil 20 ist doppelwandig und somit innen hohl ausgebildet. Die oberen Enden der Innen- und Außenwandungen des Hohlkegelabschnitts sind einstückig mit einem Begrenzerring 21 verbunden.

Das Zwischenstück 2 ist über ein biegsames Element 22 mit dem Boden des Basisteils 20 verbunden. Das biegsame Element 22 kann dabei vorzugsweise als Schwingmetall ausgebildet sein.

Das obere Ende des biegsamen Elements 22 ist mit einem unteren Hohlzylinder 23 des Zwischenstücks 2 verbunden. In den Hohlzylinder 23 greift ein hohlzylindrischer Fortsatz 24 des Kopfteils 25 des Zwischenstücks 2 ein, wobei der Außendurchmesser des hohlzylindrischen Fortsatzes 24 im wesentlichen dem Innendurchmesser des unteren Hohlzylinders 23 entspricht, um die Führung des hohlzylindrischen Fortsatzes 24 in vertikaler Richtung zu gewährleisten. Innerhalb der ineinandergreifenden Hohlzylinder ist eine Schraubenfeder 35 zur vertikalen Federung des Zwischenstücks 2 angeordnet. Die Schraubenfeder 35 ist dabei vorzugsweise mit nicht näher dargestellten Befestigungsvorrichtungen an der Unterseite des Kopfteils 25 sowie an einem im unteren Hohlzylinder 23 angeordneten Zwischenboden 26 befestigt. Der Zwischenboden 26 dient dabei gleichzeitig als Anschlag für den hohlzylindrischen Fortsatz 24, wobei die Lage des ggf. verstellbar ausgebildeten Zwischenbodens 26 innerhalb des unteren Hohlzylinders 23 in entsprechender Weise zu wählen ist.

Weiterhin greifen im wesentlichen in einer Höhe über den Umfang des unteren Hohlzylinders 23 verteilt an diesem mehrere Rückstellvorrichtungen 27 an. Diese Rückstellvorrichtungen können, wie in Fig. 2 dargestellt, aus am Umfang des unteren Hohlzylinders 23 befestigten, biegsamen Zugelementen 28 bestehen, welche durch eine Öffnung und ein Umlenkelement 29 mit einem im Inneren der Seitenwandungen des Basisteils 20 befestigten Schraubenfedern 30 verbunden sind. Die Schraubenfedern 30 sind dabei vorzugsweise auch in der neutralen Lage des Zwischenstücks 2 vorgespannt.

Selbstverständlich können die Rückstellvorrichtungen 27 jedoch auch in anderer Weise ausgebildet sein und nicht im Inneren des Basisteils 20 angeordnet sein.

Das Kopfteil 25 besteht aus einem Hohlkörper, in dessen oberer Wandung eine zentrale, im wesentlichen kreisförmige Öffnung 31 ausgebildet ist. Die obere Wandung ist geringfügig schalenförmig, d. h. konkav nach oben geformt und weist entlang einer gedachten, konzentrisch zur vertikalen Achse des Zwischenstücks liegenden Kreislinie mehrere in Käfigen drehbar gelagerte Kugeln 32 auf, welche ein Kugellager für das Sitzteil 3 bilden.

Das Sitzteil 3 ist im wesentlichen mit dem Sitzteil der Ausführungsform in Fig. 1 identisch. Der einzige Unterschied besteht darin, daß der Durchmesser der Platte 12 nicht notwendigerweise größer gewählt werden muß als der obere Durchmesser der Sitzschale 14, da die Begrenzung der Taumelbewegung des Sitzteils 3 durch das Zusammenwirken der zentralen Öffnung 31 in der oberen Wandung des Kopfteils 25 mit einem an der Unterseite der Sitzschale 14 in der vertikalen Achse angeordneten Rückstellgewichtes erfolgt. Das Rückstellgewicht 33 weist hierzu in seinem oberen mit der Sitzschale 14 verbundenen Bereich einen zylindrischen Hals 34 auf, der zusammen mit der Innenwandung der zentralen Öffnung 31 die Taumelbewegung des Sitzteils 3 begrenzt.

In seinem unteren Bereich ist der Durchmesser des Rückstellgewichtes 33 vorzugsweise größer bemessen als der Durchmesser der zentralen Öffnung 31, um einerseits das Abheben des Sitzteils 3 vom Kopfteil 25 zu verhindern und andererseits ein entsprechendes Volumen zur Erzeugung einer ausreichenden Gewichtskraft bereitzustellen. Das Gewicht des Rückstellgewichtes 33 muß in jedem Fall so groß gewählt werden, daß der Schwerpunkt des gesamten Sitzteils 3 unterhalb der durch die Kugeln 32 festgelegten, horizontalen Ebene zu liegen kommt, um eine Rückstellung des unbelasteten Sitzteils 3 in die neutrale Lage zu gewährleisten.

## Patentansprüche

1. Aktivdynamische Sitzvorrichtung, bestehend aus einem Fußteil (1), einem mit dem Fußteil (1) verbundenen Zwischenstück (2) und einem mit dem Zwischenstück (2) verbundenen Sitzteil, wobei das Sitzteil (3) an seiner Unterseite als schalenförmig nach unten konvex ausgebildete Sitzschale (14) ausgebildet ist, in vertikaler Richtung abgestützt und in jeder anderen Richtung neigbar gelagert ist, und mit einer Vorrichtung zur Rückstellung in eine neutrale Lage verbunden ist, wobei die Vorrichtung zur Rückstellung zwischen der Unterseite der Sitzschale und dem Zwischenstück (2) angeordnet ist und das Zwischenstück (2) in vertikaler Richtung federnd auf dem Fußteil (1) ausgebildet ist.

2. Aktivdynamische Sitzvorrichtung nach Anspruch 1, dadurch gekennzeichnet, daß die Sitzschale (14) die Form eines Kugelabschnittes aufweist.

3. Aktivdynamische Sitzvorrichtung nach Anspruch 1 oder 2, dadurch gekennzeichnet, daß das Kopfteil (7,25) des Zwischenstücks (2) eine der Unterseite der Sitzschale (14) entsprechende konkave Form aufweist.

4. Aktivdynamische Sitzvorrichtung nach einem der Ansprüche 1 bis 3, dadurch gekennzeichnet, daß die Vorrichtung zur Rückstellung aus einem in der Achse des Zwischenstücks angeordneten elastischen Elements besteht.

5. Aktivdynamische Sitzvorrichtung nach Anspruch 4, dadurch gekennzeichnet, daß das elastische Element aus einer Spiralfeder (15) besteht.

6. Aktivdynamische Sitzvorrichtung nach Anspruch 4 oder 5, dadurch gekennzeichnet, daß das elastische Element vorgespannt ist.

7. Aktivdynamische Sitzvorrichtung nach Anspruch 1, dadurch gekennzeichnet, daß die Rückstellvorrichtung als zentrisch an der Unterseite der Sitzschale (14) angeordnetes Rückstellgewicht (33) ausgebildet ist, welches eine solche Form und eine solches Gewicht aufweist, daß der Schwerpunkt des aus dem Sitzteil (3) und dem Rückstellgewicht (33) bestehenden Systems unterhalb der Ebene liegt, in welcher das Sitzteil gelagert ist.

8. Aktivdynamische Sitzvorrichtung nach Anspruch 7, dadurch gekennzeichnet, daß das Zwischenstück (2) einen mit dem Kopfteil (7,25,) verbundenen zylindrischen oder hohlzylindrischen Fortsatz (6,24,) und einem mit dem Fußteil (1) verbundenen unteren Hohlzylinder (23,) oder zylindrisches Teil (5) aufweist, welche teleskopartig ineinander greifen und in welche eine Schraubenfeder (8,35,) angeordnet ist.

9. Aktivdynamische Sitzvorrichtung nach einem der vorstehenden Ansprüche, dadurch gekennzeichnet, daß das Zwischenstück (2) über ein in jede Richtung biegbares Verbindungselement (22) mit dem Fußteil (1) verbunden ist.

10. Aktivdynamische Sitzvorrichtung nach Anspruch 9, dadurch gekennzeichnet, daß das Verbindungselement (22) als Schwingmetall ausbildet ist.

11. Aktivdynamische Sitzvorrichtung nach Anspruch 9 oder 10, dadurch gekennzeichnet, daß das Fußteil (1) in einer vorbestimmten Höhe über dem Boden einen die seitliche Bewegung des Zwischenstücks (2) begrenzenden Anschlag in Form eines geschlossenen Rahmens (21) aufweist.

12. Aktivdynamische Sitzvorrichtung nach Anspruch 10 oder 11, dadurch gekennzeichnet, daß das Fußteil (1) mehrere über den Umfang des Zwischenstücks (2) verteilt an diese angreifende Rückstellvorrichtungen (27) hat.

13. Aktivdynamische Sitzvorrichtung nach Anspruch 12, dadurch gekennzeichnet, daß die Rückstellvorrichtungen (27) Zugelemente (28), Umlenkelemente (29) und federnde Elemente (30) aufweisen und daß zumindest Teile der Rückstellvorrichtungen (27) in einem zu diesem Zweck zumindest teilweise hohl ausgebildeten Basisteil (20) des Fußteils (1) angeordnet sind.

## Claims

1. An active dynamic seat device, consisting of a foot part (1), an intermediate part (2) connected to the foot part (1) and a seat part connected to the intermediate part (2), wherein the seat part (3) is formed on its underside as a dish-like, downwardly convex seat shell (14), is supported in the vertical direction and is mounted to be able to tilt in any other direction, and is coupled to a device for restoring it to a neutral position wherein the restoring device is disposed between the underside of the seat shell and the intermediate part (2) and the intermediate part (2) is made resilient in the vertical direction on the foot part (1).

2. An active dynamic seat device according to claim 1 characterized in that the seat shell (14) has the shape of a portion of a sphere.

3. An active dynamic seat device according to claim 1 or 2, characterized in that the head part (7, 25) of the intermediate part (2) has a concave shape corresponding to the underside of the seat shell (14).

4. An active dynamic seat device according to any of claims 1 to 3, characterized in that the restoring device consists of an elastic element arranged in the axis of the intermediate part.

5. An active dynamic seat device according to claim 4, characterized in that the elastic element consists of a helical spring (15).

6. An active dynamic seat device according to claim 4 or 5, characterized in that the elastic element is pre-tensioned.

7. An active dynamic seat device according to claim 1, characterized in that the restoring device is formed as a restoring weight (33) arranged centrally on the underside of the seat shell (14) and which has such a shape and such a weight that the centre of gravity of the system consisting of the seat part (3) and the restoring weight (33) lies below the plane in which the seat part is mounted.

8. An active dynamic seat device according to claim 7, characterized in that the intermediate part (2) comprises a cylindrical or hollow cylindrical extension (6, 24) connected to the head part (7, 25) and a lower hollow cylinder (23) or cylindrical part (5) connected to the foot part (1), which parts engage telescopically in one another and in which a helical spring (8, 35) is arranged.

9. An active dynamic seat device according to any of the preceding claims, characterized in that the intermediate part (2) is connected to the foot part (1) through a connecting element (22) which can yield in any direction.

10. An active dynamic seat device according to claim 9, characterized in that the connecting element (22) is formed as a bonded rubber pad.

11. An active dynamic seat device according to claim 9 or 10, characterized in that the foot part (1) comprises a stop in the form of a closed frame (21) at a predetermined height above the ground, restricting the sideways movement of the intermediate part (2).

12. An active dynamic seat device according to claim 10 or 11, characterized in that the foot part (1) has several restoring devices (27) distributed over the periphery of the intermediate part (2) and engaging thereon.

13. An active dynamic seat device according to claim 12, characterized in that the restoring devices (27) comprise tension elements (28), deflecting elements (29) and spring elements (30) and in that at least parts of the restoring devices (27) are arranged in a base part (20) of the foot part (1) made at least partially hollow to this end.

## Revendications

1. Siège à position assise active et dynamique, constitué d'un piétement (1), d'un élément intermédiaire (2) raccordé au piétement (1), et d'une assise (3) raccordée à l'élément intermédiaire (2), l'assise (3) étant configurée en sous-face à la manière d'une coque d'assise (14) en forme de cuvette à convexité dirigée vers le bas, soutenue dans la direction verticale et montée de façon à pouvoir être inclinée dans n'importe quelle autre direction, et raccordée à un dispositif permettant son rappel dans une position neutre, le dispositif de rappel étant mis en place entre la sous-face de la coque d'assise et l'élément intermédiaire (2), et l'élément intermédiaire (2) étant supporté élastiquement dans la direction verticale sur le piétement (1).

2. Siège à position assise active et dynamique selon la revendication 1, caractérisé en ce que la coque d'assise (14) présente la forme d'un segment sphérique.

3. Siège à position assise active et dynamique selon la revendication 1 ou 2, caractérisé en ce que la tête (7, 25) de l'élément intermédiaire (2) présente une forme concave conjuguée de la sous-face de la coque d'assise (14).

4. Siège à position assise active et dynamique selon l'une des revendications 1 à 3, caractérisé en ce que le dispositif de rappel consiste en un élément élastique disposé dans l'axe de l'élément intermédiaire.

5. Siège à position assise active et dynamique selon la revendication 4, caractérisé en ce que l'élément élastique consiste en un ressort spiral (15).

6. Siège à position assise active et dynamique selon la revendication 4 ou 5, caractérisé en ce que l'élément élastique est mis en précontrainte.

7. Siège à position assise active et dynamique selon la revendication 1, caractérisé en ce que le dispositif de rappel est matérialisé par une masse de rappel (33) agencée au centre de la sous-face de la coque d'assise (14) et présentant une forme et un poids tels que le barycentre du système constitué de l'assise (3) et de la masse de rappel (33) se situe en dessous du plan dans lequel est montée l'assise.

8. Siège à position assise active et dynamique selon la revendication 7, caractérisé en ce que l'élément intermédiaire (2) présente, d'une part, un prolongement (6, 24) cylindrique ou cylindrique creux raccordé à la tète (7, 25), et de l'autre, un cylindre creux inférieur (23) ou un élément cylindrique (5) raccordé au piétement (1) qui s'interpénètrent télescopiquement et dans lesquels est placé un ressort à boudin (8, 35).

9. Siège à position assise active et dynamique selon l'une des revendications précédentes, caractérisé en ce que l'élément intermédiaire (2) est relié au piétement (1) par l'intermédiaire d'un élément de liaison (22) flexible dans toutes les directions.

10. Siège à position assise active et dynamique selon la revendication 9, caractérisé en ce que l'élément de liaison (22) adopte la forme d'une liaison caoutchouc-métal.

11. Siège à position assise active et dynamique selon la revendication 9 ou 10, caractérisé en ce que le piétement (1) présente, à une hauteur prédéterminée au-dessus du sol, une butée en la forme d'un cadre fermé (21) qui limite le mouvement latéral de l'élément intermédiaire (2).

12. Siège à position assise active et dynamique selon la revendication 10 ou 11, caractérisé en ce que le piétement (1) présente plusieurs dispositifs de rappel (27) répartis sur la périphérie de l'élément intermédiaire (2) et intervenant sur ce dernier.

13. Siège à position assise active et dynamique selon la revendication 12, caractérisé en ce que les dispositifs de rappel (27) comprennent des éléments de traction (28), des éléments de renvoi (29) et des éléments de ressort (30), et en ce qu'au moins des parties des dispositifs de rappel (27) sont logées dans un élément de base (20) du piétement (1) adoptant une forme au moins en partie creuse prévue à cet effet.
